# EUROPÄISCHE PATENTSCHRIFT

(11) **EP 1 894 212 B1**
(45) Veröffentlichungstag und Bekanntmachung des Hinweises auf die Patenterteilung: **07.04.2010**
(21) Anmeldenummer: 06753411.5
(22) Anmeldetag: 25.04.2006
(51) Int. Cl.: H01B 7/00

(54) **ELEKTRISCHES KABEL**
ELECTRICAL CABLE
CABLE ELECTRIQUE

(30) Priorität: 15.03.2006 DE 102006011799; 27.04.2005 DE 202005006720 U
(43) Veröffentlichungstag der Anmeldung: 05.03.2008
(73) Patentinhaber: Born, Christofer, 90478 Nürnberg (DE)
(72) Erfinder: Born, Christofer, 90478 Nürnberg (DE)
(74) Vertreter: Küchler, Stefan
(86) Internationale Anmeldenummer: PCT/EP2006/003813
(87) Internationale Veröffentlichungsnummer: WO 2006/114276

(56) Entgegenhaltungen:
- US-A- 2 933 570
- US-A- 3 683 600

## Beschreibung

Die Erfindung betrifft ein elektrisches Kabel mit ein oder mehreren Litzen, Drähten oder anderen elektrischen Leitern sowie mit wenigstens einer Leitung für ein Medium und wenigstens einem in Teilen oder im Ganzen elastischen Hohlkörper, wobei die Leitung für ein Medium als pneumatische Leitung und der Hohlkörper als pneumatisches Element aufgebaut ist.

Aus dem Stand der Technik ist es bekannt, in ein elektrisches Kabel einen Schalter oder Regler zum Steuern des durch das Kabel mit Strom versorgten Gerätes zu integerieren. Dabei kommt ein Schnurzwischenschalter bzw. - dimmer bzw. -regler zum Einsatz, der an seinem Einbauort den Strom einer oder mehrerer Litzen des elektrischen Kabels schaltet bzw. regelt. Diese Konstruktion wird z. B. häufig zum Schalten von Leuchten eingesetzt.

Ferner sind pneumatisch betriebene elektrische Schalter bekannt, die durch Luftdruck, der in einem pneumatischen Balg oder ähnlichem aufgebaut und durch einen separaten Luftschlauch weitergeleitet wird, betrieben werden. Diese werden zum Schutz vor Funken in explosionsgefährdeten Räumen eingesetzt, so dass der elektrische Schalter und der pneumatische Balg sich in verschiedenen Räumen befinden. Bei diesen Konstruktionen führt der Luftschlauch lediglich Luft, jedoch keine elektrischen Leitungen.

Ferner sind aus dem Stand der Technik noch die Patentschriften US 2 933 570 A und US 3 683 600 A bekannt. Diese betreffen Vorrichtungen, um eine in einem mit Flüssigkeit befülltem Gefäß angeordnete Tauchpumpe je nach der Höhe des Flüssigkeitsstandes innerhalb des betreffenden Gefäßes einzuschalten, so dass überschüssige Flüssigkeit abgefördert wird. Diese Regelung erfolgt nach Füllstand: Je höher der Füllstand, desto stärker der Flüssigkeitsdruck, welcher sensiert wird. Überschreitet der Flüssigkeitsdruck einen Schwellwert, so schaltet ein Schalter den Motor der Pumpe ein; dabei wird der Druck der Flüssigkeit mit dem atmosphärischen Druck verglichen, der zu diesem Zweck über einen Luftschlauch zu der Tauchpumpe geführt ist.

Eine solche Tauchpumpe darf nur dann eingeschaltet werden, wenn der Druck in der Flüssigkeit steigt bzw. einen Schwellwert überschreitet. Dieser Schwellwert für den Flüssigkeitsdruck liegt oberhalb des atmosphärischen Drucks entsprechend dem Zustand der Behälterfüllung. Beide Vorerfindungen beabsichtigen, eine manuelle Einschaltung der Tauchpumpe vornehmen zu können, wenn das normale Einschaltkriterium - Füllstand hoch bzw. Schwellwert für den Flüssigkeitsdruck überschritten - nicht erfüllt ist. Zu diesem Zweck wird an einer Membran, welche an einer Seite dem Flüssigkeitsdruck ausgesetzt ist, an ihrer anderen Seite dagegen dem atmosphärischen Druck, eben dieser Luftdruck abgesenkt unterhalb des atmosphärischen Drucks, so dass die Druckdifferenz Flüssigkeitsdruck minus Luftdruck erhöht wird und die betreffende Pumpe einschaltet. Das Prinzip nach beiden Vorerfindungen funktioniert daher nur mit Unterdruck in dem Luftschlauch und mit einem Schaltelement, dessen Schaltschwelle auf einen Luftdruckwert unterhalb des atmosphärischen Drucks eingestellt ist. Das Ausschalten der Tauchpumpe erfolgt bei deren automatischen Anlauf infolge eines hydrostatischen Überdrucks in der Flüssigkeit dann, wenn der hydrostatische Druck unter eine untere Schaltschwelle abgesunken ist; beim manuellen Einschalten mittels Unterdruck in der Luftleitung läuft der Motor so lange, bis der Unterdruck entfernt wird und sich wieder der atmosphärische Luftdruck in der Luftleitung einstellt. Demnach erfolgt das Ausschalten des Pumpenmotors bei diesen Vorerfindungen nicht anders als durch Belüften des Luftschlauchs mit atmosphärischem Luftdruck. Niemals führt der Luftschlauch einen Überdruck, weder beim Ein- noch beim Ausschalten des Pumpenmotors. Der Nachteil dieser Anordnung liegt darin, dass im schaltenden Zustand an der Rückseite der betreffenden Membran ein höherer Luftdruck anliegt als auf der der Atmosphäre ausgesetzten Teil der Membran, entsprechend dem Füllungszustand in dem Gefäß mit der Tauchpumpe. Dies bedingt jedoch ein Dichtigkeitsproblem: Soll ein Schalter bspw. über einen längeren Zeitraum hinweg funktionieren, so muß sichergestellt sein, dass sich währenddessen das interne Druckgefälle nicht abbaut. Ein solches mag zwar über einige Stunden hinweg möglich sein, nicht aber über Tage, Wochen oder gar Monate hinweg. Daher hätte eine solche Anordnung in Räumen mit atmosphärischem Druck, wo für den Betrieb ein interner Druckspeicher erforderlich wäre, nur eine extrem kurze Lebensdauer, was für die Praxis völlig ungeeignet ist. Ein derartiger Schaltmechanismus würde nach einem sehr kurzen Zeitraum unkontrolliert ein- oder ausschalten und/oder gar nicht mehr auf die Wünsche des Besitzers reagieren.

Aus diesen Nachteilen des Standes der Technik resultiert das die Erfindung initiierende Problem, ein konstruktiv besonders einfaches elektrisches Betätigungselement bereitzustellen, dessen Schaltcharakterisitk unabhängig von Dichtigkeitsproblemen ist, so dass es auch über längere Zeiträume hinweg zuverlässig funktioniert.

Die Lösung dieses Problems gelingt bei einem gattungsgemäßen Kabel durch die im Schutzanspruch 1 angegebenen kennzeichnenden Merkmale. Danach zeichnet sich das erfindungsgemäße elektrische Kabel mit ein oder mehreren Litzen, Drähten oder anderen elektrischen Leitern dadurch aus, dass durch Komprimieren des Hohlkörpers in dessen Inneren ein Druck aufgebaut und an die pneumatische Leitung weitergegeben und von dieser an ein elektrisches Betätigungselement insbesondere an einen Schalter, Sensor, Regler oder Ähnlichem, übertragen wird, das durch den solchermaßen übertragenen Druck betätigt wird.

Beispielsweise schaltet ein druckbetriebener Schalter aufgrund des übertragenen Drucks einen elektrischen Stromkreis, d. h. ein elektrischer Kontakt wird geschaltet, oder ein druckbetriebener Regler regelt aufgrund des übertragenen Drucks einen Strom.

Ein Grundgedanke der Erfindung ist es, ein pneumatisches Element und eine pneumatische Leitung in ein elektrisches Kabel zu integrieren. Das pneumatische Element kann an einer oder mehreren beliebigen Stellen des Kabels sitzen. Wird es betätigt, indem es beispielsweise von Hand komprimiert wird, gibt es den in ihm hierdurch entstehenden Druck an die pneumatische Leitung weiter, die beispielsweise zusammen mit den Litzen des Kabels verläuft und an einen Regler, Schalter, Sensor oder ähnlichem zur Steuerung des Stromes durch eben diesen Druck angeschlossen ist. Der Regler, Schalter bzw. Sensor kann sowohl an dem geräteseitigen Ende des Kabels als auch an dem steckerseitigen Ende des Kabels untergebracht werden, oder aber an einer beliebigen Stelle in bzw. am Kabel oder im Gerät. So kann beispielsweise eine Leuchte durch Fingerdruck auf das pneumatische Element geschaltet bzw. geregelt (gedimmt) werden. Das Dimmen kann sowohl von der Stärke der Dauer des Druckes als auch vom bewegten Volumen des pneumatischen Mediums (z. B. der Luftmenge) gesteuert werden.

Nach dem gleichen Prinzip können auch Gerätekomponenten geschaltet bzw. gesteuert werden. Anwendungen wären beispielsweise die Lautstärkeregelung von Headsets oder Kopfhörern.

Bei einer möglichen Ausführung der Erfindung sitzt der Regler, Schalter bzw. Sensor direkt bei dem pneumatischen Element, so dass die pneumatische Leitung auf ein Minimum verkürzt ist.

Bei der Konstruktion und der formalen Gestaltung des pneumatischen Elementes sind der Phantasie keine Grenzen gesetzt. Es kann von einem einfachen elastischen rotationssymmetrischen Hohlkörper gebildet sein, aber auch Formen annehmen wie beispielsweise die von Symbolen, Tieren, Markenzeichen, etc. Es kann ein in Teilen oder im Ganzen elastischer Hohlkörper sein, ein pneumatischer Zylinder, ein Balg oder jede andere Konstruktion, die geeignet ist, Druck zu erzeugen.

Zusammengefaßt schlägt die Erfindung vor, in ein stromführendes Kabel Vorrichtungen zum Schalten bzw. Regeln, beispielsweise der durch das Kabel mit Strom versorgten Geräte oder Gerätekomponenten, zu integrieren. Diese Vorrichtungen können in ihrer konstruktiven Ausgestaltung sehr einfach und in der Formgebung frei gewählt werden, derart, dass sie dem Benutzer sowohl einen haptischen als auch ästhetischen Mehrwert vermitteln und zugleich kostengünstig hergestellt werden können.

Eine vorteilhafte Ausgestaltung der Erfindung ist in Schutzanspruch 2 angegeben. Danach ist die pneumatische Leitung ein Schlauch oder Ähnliches, der zusammen mit den Litzen verläuft und mit ihnen von der selben Kabelummantelung umgeben wird.

Eine weitere vorteilhafte Ausgestaltung der Erfindung ist in Schutzanspruch 3 angegeben. Danach bildet die Kabelummantelung einen wie auch immer gestalteten Hohlraum, der parallel mit den Litzen verläuft und die Funktion der pneumatischen Leitung (Druckübertragung) übernimmt. Bei dieser möglichen Ausführungsform der Erfindung kann auf den Schlauch verzichtet werden. Die Druckübertragung übernimmt statt dessen ein parallel mit den Litzen verlaufender und von der Kabelummantelung gebildeter Hohlraum.

Eine weitere vorteilhafte Ausgestaltung der Erfindung ist in Schutzanspruch 4 angebeben. Danach ist das pneumatische Element ein in Teilen oder im Ganzen elastischer Hohlkörper, der über das Kabel gestülpt wird bzw. der das Kabel an einer bestimmten Stelle ganz oder teilweise umgibt.

Eine weitere vorteilhafte Ausgestaltung der Erfindung ist in Schutzanspruch 5 angegeben. Danach wird das pneumatische Element von einer wie auch immer geformten komprimierbaren Blase bzw. Ausbuchtung der pneumatischen Leitung gebildet. Um auf Einzelteile zu verzichten oder aus ästhetischen Gründen kann es von Vorteil sein, das pneumatische Element direkt durch eine Blase bzw. Ausbuchtung der pneumatischen Leitung auszubilden.

Eine weitere vorteilhafte Ausgestaltung der Erfindung ist in Schutzanspruch 6 angegeben. Danach wird das pneumatische Element von einer wie auch immer geformten komprimierbaren Blase bzw. Ausbuchtung der Kabelummantelung gebildet. Um auf Einzelteile zu verzichten oder aus ästhetischen Gründen kann es von Vorteil sein, das pneumatische Element direkt durch eine Blase bzw. Ausbuchtung der Kabelummantelung auszubilden. Diese Konstruktion ist vor allem dann sinnvoll, wenn die pneumatische Leitung wie in Schutzanspruch 3 dargestellt ebenfalls durch die Kabelumantelung gebildet wird.

Eine weitere vorteilhafte Ausgestaltung der Erfindung ist in Schutzanspruch 7 angegeben. Danach ist die pneumatische Leitung komprimierbar und bildet somit auch das pneumatische Element in Konstruktionseinheit. Hier ist die pneumatische Leitung elastisch ausgestaltet. Sie kann an einem beliebigen Ort komprimiert werden, z. B. durch Fingerdruck. So wird der n ötige Schalt- bzw. Steuerdruck direkt in der pneumatischen Leitung aufgebaut. Pneumatisches Element und pneumatische Leitung sind also in einem Bauteil miteinander vereint.

Eine weitere vorteilhafte Ausgestaltung der Erfindung ist in Schutzanspruch 8 angegeben. Danach wird als pneumatisches Medium Luft verwendet. Dies ermöglicht eine besonders einfache Handhabung und preiswerte Herstellung der Erfindung.

Eine weitere vorteilhafte Ausgestaltung der Erfindung ist in Schutzanspruch 9 angegeben. Danach übernimmt mindestens ein pneumatisches Element die Funktion eines Handschalters bzw. -reglers und/oder mindestens ein pneumatisches Element die Funktion eines Fußschalters bzw. -reglers.

Eine weitere vorteilhafte Ausgestaltung der Erfindung ist in Schutzanspruch 10 angegeben. Danach wird mit dem erfindungsgemäßen Kabel der Primärstromkreis eines Transformators, bzw. eines Steckertrafos, geschaltet bzw. geregelt.

Die erfindungsgemäße Konstruktion erlaubt es, den Strom an beliebigen Orten zu schalten, unabhängig vom Ort der Schaltbetätigung, also des Ortes des pneumatischen Elements. Dies ist vor allem bei dem Betrieb von Steckertrafos oder Transformatoren im allgemeinen von großem Vorteil. Der durch das pneumatisches Element und die pneumatische Leitung betriebene Schalter bzw. Regler ist in den Primärstromkreis des Transformators eingebaut. Bei dieser Konstruktion wird der Transformator nur mit Strom versorgt, wenn das Gerät auch tatsächlich eingeschaltet ist. Hierdurch werden sowohl Elektrosmog als auch Energieverbrauch und Wärmeentwicklung gegenüber herkömmlichen Konstruktionen stark reduziert.

Eine weitere vorteilhafte Ausgestaltung der Erfindung ist in Schutzanspruch 11 angegeben. Danach ist das pneumatische Element fluoreszierend und/oder wird beleuchtet. Damit läßt sich der optische Mehrwert deutlich erhöhen.

Eine weitere vorteilhafte Ausgestaltung der Erfindung ist in Schutzanspruch 12 angegeben. Danach ist das pneumatische Element auf dem Kabel verschiebbar angebracht. Es gibt Anwendungen, bei denen ein verschiebbares pneumatisches Element von Vorteil ist, da hierdurch der Ort der Schalt- bzw. Steuerbetätigung individuell einstellbar ist.

Ein weiterer Vorteil der Erfindung in ihren verschiedenen Ausführungsformen ist, dass sich mit ihr auf einfachste Weise wasserdichte Einheiten (Kabel, pneumatisches Element und pneumatische Einheit) konstruieren lassen. So können Ströme mittels pneumatischem Element direkt am Kabel geschaltet werden (wie sonst bei einem herkömmlichen Schnurzwischenschalter), jedoch ohne den Nachteil, den Schnurzwischenschalter aufwendig gegen Feuchtigkeit isolieren zu müssen.

Mischformen zwischen den beschriebenen Ausführungsformen und deren Modifikationen sind Bestandteil der Erfindung.

Die Erfindung wird an Hand der Zeichnungen näher erläutert Darin zeigen:
- Fig. 1: eine perspektivische Detailansicht einer möglichen Ausführungsform des Kabels;
- Fig. 2: eine Schnittansicht einer weiteren möglichen Ausführungsform des Kabels;
- Fig. 3: eine perspektivische Detailansicht einer möglichen Ausführungsform des Kabels mit einer möglichen Ausführungsform des pneumatischen Elements;
- Fig. 4: eine perspektivische Detailansicht einer möglichen Ausführungsform des Kabels mit einer möglichen Ausführungsform des pneumatischen Elements; und
- Fig. 5: eine perspektivische Detailansicht einer möglichen Ausführungsform des Kabels mit einer weiteren möglichen Ausführungsform des pneumatischen Elements.

Fig. 1 zeigt beispielhaft ein zweilitziges Kabel 16 mit Litzen 13, deren Isolierungen 12, einem Schlauch 14 und einer Kabelummantelung 11.

Fig. 2 zeigt beispielhaft ein zweilitziges Kabel mit Litzen 23, deren Isolierungen 22, einer Kabelummantelung 21 und einem durch die Kabelummantelung gebildeten Hohlraum 29, wobei jedoch auf den Schlauch 14 verzichtet wurde.

Fig. 3 zeigt beispielhaft einen in Teilen oder im Ganzen elastischen bzw. komprimierbaren Hohlkörper 35, der über ein Kabel 36 gestülpt wird bzw. der dieses an einer bestimmten Stelle umgibt und mit diesem in den Bereichen 38 dicht abschließt. Der Hohlkörper übernimmt die Funktion des pneumatischen Elementes, d. h. durch Komprimieren wird in seinem Inneren Druck aufgebaut und an die pneumatische Leitung weitergegeben. Der elastische Hohlkörper bzw. das pneumatische Element können aus unterschiedlichsten Materialien wie beispielsweise Gummi, Latex, Kunstharz, Kunststoff, Silikon, PVC etc. gefertigt sein und jede erdenkliche Form annehmen. Das pneumatische Element kann auch ein Balg oder Ähnliches sein. Das pneumatische Element kann das Kabel an einer bestimmten Stelle ganz (wie in Fig. 3 dargestellt) oder aber auch nur teilweise umgeben. Das Kabel kann mit einem oder mehreren Elementen 35 ausgestattet sein.

Fig. 4 zeigt beispielhaft ein Kabel 46, ein pneumatische Element 45 und ein Verbindungsloch 47, das der Druckübertragung zwischen dem pneumatischen Element 45 und der pneumatischen Leitung, die innerhalb des Kabels 46 verläuft, dient. Das pneumatische Element 45 ist zum besseren Verständnis aufgeschnitten dargestellt.

Fig. 5 zeigt eine Konstruktion, wobei die pneumatische Leitung durch die Kabelumantelung gebildet wird.

### Bezugszeichenliste

- 11,21: Kabelummantelung
- 12, 22: Isolierung
- 13, 23: Litze
- 14: Schlauch
- 16,36,46: Kabel
- 29: Hohlraum
- 35: Hohlkörper
- 38: Bereich
- 45: pneumatisches Element
- 47: Verbindungsloch

## Patentansprüche

1. Elektrisches Kabel (16,36,46) mit ein oder mehreren Litzen (13,23), Drähten oder anderen elektrischen Leitern sowie mit wenigstens einer Leitung für ein Medium und wenigstens einem in Teilen oder im Ganzen elastischen Hohlkörper (35), wobei die Leitung für ein Medium als pneumatische Leitung und der Hohlkörper (35) als pneumatisches Element aufgebaut ist, **dadurch gekennzeichnet, dass** durch Komprimieren des Hohlkörpers (35) in dessen Inneren Druck aufgebaut und an die pneumatische Leitung weitergegeben und von dieser an ein elektrisches Betätigungselement, insbesondere an einen Schalter, Sensor, Regler oder Ähnlichem, übertragen wird, das durch den solchermaßen übertragenen Druck betätigt wird.

2. Kabel nach Anspruch 1, **dadurch gekennzeichnet, dass** die pneumatische Leitung ein Schlauch (14) oder Ähnliches ist, der zusammen mit den Litzen (13,23) verläuft und mit ihnen von der selben Kabelummantelung (11,21) umgeben wird.

3. Kabel nach Anspruch 1, **dadurch gekennzeichnet, dass** die Kabelummantelung (11,21) einen wie auch immer gestalteten Hohlraum (29) bildet, der parallel mit den Litzen (13,23) verläuft und die Funktion der pneumatischen Leitung (Druckübertragung) übernimmt.

4. Kabel nach einem der vorhergehenden Ansprüche, **dadurch gekennzeichnet, dass** das pneumatische Element ein in Teilen oder im Ganzen elastischer Hohlkörper ist, der über das Kabel (16,36,46) gestülpt wird bzw. der das Kabel (16,36,46) an einer bestimmten Stelle ganz oder teilweise umgibt.

5. Kabel nach einem der Ansprüche 1 bis 3, **dadurch gekennzeichnet, dass** das pneumatische Element von einer wie auch immer geformten komprimierbaren Blase bzw. Ausbuchtung der pneumatischen Leitung gebildet wird.

6. Kabel nach einem der Ansprüche 1 bis 3, **dadurch gekennzeichnet, dass** das pneumatische Element von einer wie auch immer geformten komprimierbaren Blase bzw. Ausbuchtung der Kabelummantelung (11,21) gebildet wird.

7. Kabel nach einem der Ansprüche 1 bis 3, **dadurch gekennzeichnet, dass** die pneumatische Leitung komprimierbar ist und somit auch das pneumatische Element in Konstruktionseinheit bildet.

8. Kabel nach einem der vorhergehenden Ansprüche, **dadurch gekennzeichnet, dass** das pneumatische Medium Luft ist.

9. Kabel nach einem der vorhergehenden Ansprüche, **dadurch gekennzeichnet, dass** mindestens ein pneumatisches Element die Funktion eines Handschalters bzw. -reglers und/oder mindestens ein pneumatisches Element die Funktion eines Fußschalters bzw. -reglers übernimmt.

10. Kabel nach einem der vorhergehenden Ansprüche, **dadurch gekennzeichnet, dass** mit ihm der Primärstromkreis eines Transformators, bzw. eines Steckertrafos, geschaltet bzw. geregelt wird.

11. Kabel nach einem der vorhergehenden Ansprüche, **dadurch gekennzeichnet, dass** das pneumatische Element fluoreszierend ist und/oder beleuchtet wird.

12. Kabel nach einem der vorhergehenden Ansprüche, **dadurch gekennzeichnet, dass** das pneumatische Element auf dem Kabel (16,36,46) verschiebbar angebracht ist.

## Claims

1. Electrical cable (16,36,46) with one or more cords (13,23), wires or other electric conductors as well as with at least one conduit for a medium and at least one partially or entirely elastic hollow body (35), whereby the conduit for a medium is constructed as a pneumatic conduit and the hollow body (35) is constructed as a pneumatic element, **characterized in that** by compressing the hollow body (35), pressure is built up inside its interior and is transmitted to the pneumatic conduit and through this to an electric actuator, especially to a switch, sensor, controller or the like, which is actuated by the pressure transmitted in this way.

2. Cable according to claim 1, **characterized in that** the pneumatic conduit is a hose (14) or something similar, which runs in common with the cords (13,23') and is surrounded together with them by the same cable jacket (11,21).

3. Cable according to claim 1, **characterized in that** the cable jacket (11,21) forms a cavity (29) of any shape, which runs parallel to the cords (13,23) and performs the function of the pneumatic conduit (transmission of pressure).

4. Cable according to one of the preceding claims, **characterized in that** the pneumatic element is a partially or entirely elastic hollow body, which is pulled over the cable (16,36,46) or which surrounds the cable (16,36,46) entirely or partially at a specific position.

5. Cable according to one of claims 1 to 3, **characterized in that** the pneumatic element is formed by a compressible bulb or bulge, respectively, of the pneumatic conduit, which is shaped in any form.

6. Cable according to one of claims 1 to 3, **characterized in that** the pneumatic element is formed by a compressible bulb or bulge, respectively, of the cable jacket (11,21), which is shaped in any form.

7. Cable according to one of claims 1 to 3, **characterized in that** the pneumatic conduit is compressible and therefore forms the pneumatic element in common, too.

8. Cable according to one of the preceding claims, **characterized in that** the pneumatic medium is air.

9. Cable according to one of the preceding claims, **characterized in that** at least one pneumatic element performs the function of a manual switch or controller, respectively, and/or at least one pneumatic element performs the function of a foot switch or controller, respectively.

10. Cable according to one of the preceding claims, **characterized in that** the primary electric circuit of a transformer, or of a plug transformer, respectively, is switched or controlled by it.

11. Cable according to one of the preceding claims, **characterized in that** the pneumatic element is fluorescent and/or is illuminated.

12. Cable according to one of the preceding claims, **characterized in that** the pneumatic element is fixed to the cable (16,36,46) in a displaceable manner.

## Revendications

1. Câble électrique (16, 36, 46) avec un ou plusieurs torons (13, 23), fils ou autres conducteurs électrique ainsi qu'avec au moins une ligne pour un fluide et au moins partiellement ou entièrement un corps creux élastique (35), où la ligne pour un fluide est conçue comme ligne pneumatique et le corps creux (35) comme élément pneumatique, **caractérisé en ce que** par compression du corps creux (35) est établie à l'intérieur de ce dernier une pression qui est transmise à la ligne pneumatique et qui est à partir de celle-ci transférée à un élément de commande électrique, en particulier à un commutateur, capteur, régulateur ou dispositif similaire, qui est actionné par la pression transmise de cette manière.

2. Câble selon la revendication 1, **caractérisé en ce que** la ligne pneumatique est un tuyau (14) ou un moyen similaire, qui passe avec les torons (13, 23) et est entouré avec eux par la même gaine de câble (11, 21).

3. Câble selon la revendication 1, **caractérisé en ce que** la gaine de câble (11, 21) constitue de quelle manière que ce soit un espace vide (29) qui est parallèle aux torons (13, 23) et assure la fonction de la ligne pneumatique (transmission de pression).

4. Câble selon l'une des revendications précédentes, **caractérisé en ce que** l'élément pneumatique est partiellement ou entièrement un corps creux élastique qui est glissé sur le câble (16, 36, 46) ou qui entoure entièrement ou partiellement le câble (16, 36, 46) à un point défini.

5. Câble selon l'une des revendications 1 à 3, **caractérisé en ce que** l'élément pneumatique est réalisé de quelle manière que ce soit par une bulle moulée compressible ou gonflement de la ligne pneumatique.

6. Câble selon l'une des revendications 1 à 3, **caractérisé en ce que** l'élément pneumatique est réalisé de quelle manière que ce soit par une balle moulée compressible ou gonflement de la gaine de câble (11, 21).

7. Câble selon l'une des revendications 1 à 3, **caractérisé en ce que** la ligne pneumatique est compressible et, de ce fait, constitue également l'élément pneumatique en unité de construction.

8. Câble selon l'une des revendications précédentes, **caractérisé en ce que** le fluide pneumatique est de l'air.

9. Câble selon l'une des revendications précédentes, **caractérisé en ce qu'**au moins un élément pneumatique assure la fonction d'un commutateur ou d'un régulateur à commande manuelle et/ou au moins un élément pneumatique assure la fonction d'un commutateur ou d'un régulateur à pédale.

10. Câble selon l'une des revendications précédentes, **caractérisé en ce qu'**avec lui un circuit de courant primaire d'un transformateur ou d'un transformateur enfichable est commuté ou réglé.

11. Câble selon l'une des revendications précédentes, **caractérisé en ce que** l'élément pneumatique est fluorescent et/ou éclairé.

12. Câble selon l'une des revendications précédentes, **caractérisé en ce que** l'élément pneumatique est monté de manière coulissante sur le câble (16, 36, 46).
